# EUROPÄISCHE PATENTSCHRIFT

(11) **EP 0 839 958 B1**
(45) Veröffentlichungstag und Bekanntmachung des Hinweises auf die Patenterteilung: **21.08.2002**
(21) Anmeldenummer: 97116591.5
(22) Anmeldetag: 24.09.1997
(51) Int. Cl.: E01B 29/10

(54) **Schwellenwechseltrog**
Sleeper-replacing trough
Auge pour le remplacement de traverses

(30) Priorität: 29.10.1996 DE 19644829
(43) Veröffentlichungstag der Anmeldung: 06.05.1998
(73) Patentinhaber: Robel Bahnbaumaschinen GmbH, 83395 Freilassing (DE)
(72) Erfinder:

(56) Entgegenhaltungen:
- EP-A- 0 404 991
- CH-A- 441 411
- US-A- 2 735 375

## Beschreibung

Die Erfindung betrifft einen Trog zum Auswechseln von Schwellen.

Aus verschiedenen Gründen ist es immer wieder erforderlich einzelne Schwellen eines Gleises zu erneuern, indem die betreffenden Schwellen seitlich aus dem Gleis herausgezogen und neue Schwellen unter die Schienen geschoben werden. Dieser Schwellenwechsel erfolgt durch Schwellenwechselmaschinen bzw. auch kleinere handbedienbare Geräte. Durch das Herausziehen der Schwelle fällt angrenzender Schotter der Schwellenfächer in den freigelegten Schwellenbereich, wodurch das Einschieben einer neuen Schwelle erschwert wird. Außerdem wird beim Einschieben der neuen Schwelle die als Schwellenauflager dienende und optimal verdichtete Schotterbettung zerstört. Dies hat zur Folge, daß die neue Schwelle unterstopft werden muß. Mit der Unterstopfung sind jedoch unvermeidlich relativ hohe Anfangssetzungen verbunden, so daß die ausgewechselte Schwelle bereits nach kurzer Zeit nicht optimal abgestützt wird.

Durch die US 3 294 033 ist bereits eine Schwellenwechselmaschine bekannt, die zwei parallel zueinander und senkrecht zur Gleislängsrichtung verlaufende Distanzleisten aufweist, die in vertikaler Richtung zwischen Schwellenseitenwand und angrenzendem Schotter in die Schotterbettung eingetaucht werden. Damit wird verhindert, daß beim Entfernen der mittig zwischen den Distanzleisten befindlichen Schwelle der angrenzende Schotter in den Schwellenraum fällt. Allerdings erfolgt damit kein Schutz der Schwellenauflagerbereiche beim Einschieben einer neuen Schwelle.

Durch DE 1 051 305 ist eine weitere Schwellenwechselmaschine bekannt, bei der die Schwellenbewegung mit Hilfe eines vielgliedrigen Druckelementes erfolgt. Die einzelnen Glieder weisen einen U-förmigen Querschnitt auf und bilden beim seitlichen Ausschieben der Schwelle aus dem Gleis einen trogförmigen Kanal, mit dem der Schotter der angrenzenden Schwellenfächer aus dem Schwellenraum ferngehalten wird. Das Einziehen der neuen Schwelle erfolgt ebenfalls mit dem Druckelement, wobei allerdings eine Zerstörung der verdichteten Schwellenauflager nicht vermeidbar ist.

Die Aufgabe der vorliegenden Erfindung liegt nun in der Schaffung einer Vorrichtung, mit der ein Schwellenwechsel ohne Lockerung des Schotters im Schwellenauflagerbereich möglich ist.

Diese Aufgabe wird erfindungsgemäß mit einem Schwellenwechseltrog zur Durchführung eines Schwellenwechsels erreicht, bestehend aus einem bezüglich der Troglängsrichtung U-förmigen Querschnitt mit zwei parallel zueinander in Troglängsrichtung verlaufenden, senkrecht zu einer Basisplatte positionierten und mit dieser verbundenen Seitenwänden, deren Abstand zueinander größer ist als die Breite einer zu wechselnden Schwelle, und deren Höhe der Höhe der zu wechselnden Schwelle entspricht.

Ein derartiger unter relativ geringem Aufwand herstellbarer Schwellenwechseltrog läßt sich einfach unter die auszutauschende Schwelle einschieben und erleichtert damit sowohl das Entfernen der alten als auch das Einführen einer neuen Schwelle. Dabei ist von Vorteil, daß ein Einfallen des angrenzenden Schotters der Schwellenfächer in den Schwellenraum zuverlässig ausgeschlossen wird. Außerdem erfolgt beim Einführen der neuen Schwelle automatisch deren Zentrierung und es werden in besonders vorteilhafter Weise die verdichteten Schwellenauflager der Schotterbettung in keiner Weise gelockert. Damit erübrigt sich auch ein gesonderter Stopfvorgang für die erneuerte Schwelle.

Weitere Vorteile der Erfindung ergeben sich aus den Unteransprüchen und der Zeichnung.

Im folgenden wird die Erfindung anhand in der Zeichnung dargestellter Ausführungsbeispiele näher beschrieben.

Es zeigen:
Fig. 1 eine Perspektivansicht eines Schwellenwechseltroges unmittelbar vor dem Aufschieben auf eine auszutauschende, im Gleis positionierte Schwelle,
Fig. 2 eine teilweise Perspektivansicht des Schwellenwechseltroges während des Aufschiebens auf die Schwelle, und
Fig. 3 eine teilweise Draufsicht auf ein anderes Ausführungsbeispiel eines Schwellenwechseltroges.

Der in den Fig. 1 bis 3 ersichtliche Schwellenwechseltrog 1 setzt sich im wesentlichen aus einer Basisplatte 2 und zwei parallel zueinander verlaufenden Seitenwänden 3 zusammen. Damit wird in einem senkrecht zur Troglängsrichtung (gemäß Pfeil 4) ein U-förmiger Querschnitt zur Aufnahme einer Schwelle 5 eines Gleises 6 gebildet. Ein Abstand a der Seitenwände 3 zueinander ist geringfügig größer als die Breite der auszutauschenden Schwelle 5, während eine Höhe h der Seitenwand 3 der Schwellenhöhe entspricht.

Die - bezüglich der auch durch den Pfeil 4 angedeuteten Einschubrichtung des Schwellenwechseltroges 1 - vorderen Enden der Seitenwände 3 sind jeweils durch einen Klappenabschnitt 7 verlängert ausgebildet. Diese sind jeweils um eine vertikale Achse 8 verschwenkbar an der Seitenwand 3 befestigt und werden mit Hilfe einer Feder 9 in Richtung zur Trogmitte geneigt, so daß die vorderen, freien Enden der Klappenabschnitte 7 in einem kleineren Abstand zueinander distanziert sind als die beiden Seitenwände 3.

Im Bereich der Klappenabschnitte 7 ist die Basisplatte 2 unter Bildung eines Führungsabschnittes 10 verlängert ausgebildet. Am bezüglich der Einschubrichtung des Schwellenwechseltroges 1 (s. Pfeil 4) hinteren Ende ist die Basisplatte 2 unter Bildung eines Fixierabschnittes 11 verlängert ausgebildet. Dieser Fixierabschnitt 11 weist senkrecht zur Einschubrichtung voneinander distanzierte, jeweils durch ein Gelenk 12 um die Troglängsrichtung verschwenkbar ausgebildete Seitenteile 13 auf. Die beiden Seitenteile 13 sind in eine vertikale Position hochschwenkbar und bilden dabei eine Verlängerung der beiden Seitenwände 3. Eine Arretiereinrichtung 14 dient zur mechanischen Verbindung des Seitenteiles 13 mit der zugeordneten Seitenwand 3. An beiden Seitenwänden 3 sind in Troglängsrichtung voneinander distanzierte Fixiereinrichtungen 15 befestigt, mit denen eine lösbare Verbindung mit Schienen 16 des Gleises 6 herstellbar ist.

Zum Auswechseln der Schwelle 5 aus dem Gleis 6 wird der Schwellenwechseltrog 1 in die in Fig. 1 gezeigte Position gebracht. Um dazu den Schwellenwechseltrog 1 optimal durch die Greifelemente einer Schwellenwechselvorrichtung erfassen zu können, ist es zweckmäßig, einen Klemmklotz 17 auf den Fixierabschnitt 11 zu legen und die Seitenteile 13 hochzuklappen und mit den Seitenwänden 3 zu arretieren. Damit können in Fig. 2 mit strichpunktierten Linien angedeutete Greifelemente 18 einer nicht näher dargestellten Schwellenwechselvorrichtung ohne Beeinträchtigung des Schwellenwechseltroges 1 die erforderliche Einschubkraft in Richtung des Pfeiles 4 aufbringen.

Der durch die Schwellenwechselvorrichtung im Bereich des Fixierabschnittes 11 erfaßte Schwellenwechseltrog 1 wird seitlich neben der auszuwechselnden Schwelle 5 derart positioniert, daß einerseits die Basisplatte 2 in einer durch die Schwellenunterseite gebildeten Ebene zu liegen kommt und andererseits die Seitenwände 3 des Schwellenwechseltroges 1 jeweils in der durch Seitenwände 19 der Schwelle 5 gebildeten Ebene positioniert sind.

In weiterer Folge wird der Schwellenwechseltrog 1 an eine Stirnseite 20 der Schwelle 5 angenähert und das vordere Ende des Führungsabschnittes 10 zwischen einer Unterseite 21 der Schwelle 5 und der (der besseren Übersicht wegen) nicht dargestellten Schotterbettung eingeführt. Als nächstes werden die beiden Klappenabschnitte 7 händisch gegen den Widerstand der Federn 9 auseinandergeklappt, bis der Abstand der beiden freien Enden 22 zueinander der Schwellenbreite entspricht. Dadurch kann der Schwellenwechseltrog 1 ungehindert unter die Schwelle 5 geschoben werden, bis der Klemmklotz 17 unmittelbar vor der Stirnseite 20 der Schwelle 5 zu liegen kommt. Nach Entfernen des Klemmklotzes 17 werden die beiden Seitenteile 13 in eine untere Position umgeklappt (s. Fig. 1) und der Schwellenwechseltrog 1 unter Anpressen der Greifelemente 18 an ein Stirnende 23 des Fixierabschnittes 11 noch geringfügig weiter in das Gleis hineingeschoben. Dadurch ragt der Endabschnitt der Schwelle 5 über die Seitenwände 3 in den Fixierabschnitt 11 vor und kann zur Entfernung der Schwelle 5 problemlos durch die Greifelemente 18 erfaßt werden. Vor dem Ausziehen der Schwelle 5 ist es jedoch zweckmäßig, den Schwellenwechseltrog 1 mit Hilfe der aufklappbaren Fixiereinrichtung 15 mit den Schienen 16 zu verbinden, um ein Verbleiben des Schwellenwechseltroges 1 in seiner Position sicherzustellen. Die an einem Ende durch die Greifelemente 18 der Schwellenwechselvorrichtung erfaßte neue Schwelle wird mit ihrem freien Ende in den Schwellenwechseltrog 1 eingeführt und in Richtung des Pfeiles 4 in das Gleis 6 eingeschoben. Dabei wird durch den Schwellenwechseltrog 1 eine Auflockerung der verdichteten Schotterbettung zuverlässig ausgeschlossen. Nach Verbindung der neuen Schwelle mit den Schienen 16 erfolgt ein Lösen der Fixiereinrichtungen 15 und ein Entfernen des Schwellenwechseltroges 1, wobei der Klemmklotz 17 zwischen die beiden Klappenabschnitte 7 eingefügt und dieser Bereich durch die Greifelemente 18 erfaßt wird. Dazu ist es natürlich erforderlich, daß vorher die beiden Seitenteile 13 mit den Seitenwänden 3 verriegelt werden.

Bei der in Fig. 3 dargestellten Version eines Schwellenwechseltroges 1 sind die Klappenabschnitte 7 lediglich als Verlängerung der Seitenwände 3 ausgebildet, wobei beispielsweise durch eine Verringerung der Wanddicke im Übergangsbereich zwischen Seitenwand 3 und Klappenabschnitt 7 eine geringfügige Gelenkigkeit hergestellt ist. In diesem Fall kann der Schwellenwechseltrog 1 problemlos auch entgegen der Einschubrichtung gemäß Pfeil 4 aus dem Gleis 6 entfernt werden. Aufgabe der beiden Klappenabschnitte 7 ist es grundsätzlich, die geringfügige Breitendifferenz zwischen Schwelle 5 und dem Schwellenwechseltrog 1 zu überbrücken und mit dem Einschieben des Schwellenwechseltroges 1 den an die Seitenwände 19 anliegenden Schotter geringfügig von der Schwelle weg zu verdrängen. Der Abstand der beiden Seitenwände 3 des Schwellenwechseltroges 1 zueinander ist zweckmäßigerweise etwa 1 bis 2 cm größer als die Breite der zu entfernenden Schwelle.

## Patentansprüche

1. Trog (1) zur Durchführung eines Schwellenwechsels, bestehend aus einem bezüglich der Troglängsrichtung U-förmigen Querschnitt mit zwei parallel zueinander in Troglängsrichtung verlaufenden, senkrecht zu einer Basisplatte (2) positionierten und mit dieser verbundenen Seitenwänden (3), deren Abstand (a) zueinander größer ist als die Breite einer zu wechselnden Schwelle (5), und deren Höhe (h) der Höhe der zu wechselnden Schwelle (5) entspricht.

2. Trog nach Anspruch 1, **dadurch gekennzeichnet, daß** beide Seitenwände (3) an einem Längsende jeweils einen im Winkel zur Troglängsrichtung angeordneten und ausschließlich mit der Seitenwand (3) verbundenen Klappenabschnitt (7) aufweisen, wobei sich der Abstand der beiden Klappenabschnitte (7) zueinander in Richtung zum nähergelegenen Trogende verringert.

3. Trog nach Anspruch 2, **dadurch gekennzeichnet, daß** die beiden Klappenabschnitte (7) um eine vertikale Achse (8) federnd ausgebildet sind.

4. Trog nach Anspruch 2 oder 3, **dadurch gekennzeichnet, daß** die Basisplatte (2) unter Bildung eines Führungsabschnittes (10) in den Bereich der beiden Klappenabschnitte (7) vorragend ausgebildet ist.

5. Trog nach einem der Ansprüche 1 bis 4, **dadurch gekennzeichnet, daß** die Basisplatte (2) am den Klappenabschnitten (7) gegenüberliegenden Stirnende (23) unter Bildung eines Fixierabschnittes (11) in Troglängsrichtung über die Seitenwände (3) vorragend ausgebildet sind.

6. Trog nach Anspruch 5, **dadurch gekennzeichnet, daß** am Fixierabschnitt (11) zwei senkrecht zur Troglängsrichtung voneinander distanzierte und parallel zueinander verlaufende Seitenteile (13) befestigt sind, die durch ein Gelenk (12) von einer die Seitenwände (3) verlängernden Einführposition in eine in der Ebene des Fixierabschnittes (11) befindliche Schwellenentnahmeposition umklappbar sind.

7. Trog nach einem der Ansprüche 1 bis 6, **dadurch gekennzeichnet, daß** den Seitenwänden (3) Fixiereinrichtungen (15) zum lösbaren Verbinden mit Schienen (16) eines Gleises (6) zugeordnet sind.

## Claims

1. A trough (1) for performing a sleeper exchange, consisting of a cross section which is U-shaped with regard to the longitudinal direction of the trough and has two side walls (3) extending parallel to one another in the longitudinal direction of the trough and positioned perpendicularly to a base plate (2) and connected thereto, the distance (a) of the side walls (3) to one another being greater than the width of a sleeper (5) to be exchanged, and the height (h) of the side walls (3) corresponding to the height of the sleeper (5) to be exchanged.

2. A trough according to claim 1, **characterized in that** both side walls (3) comprise at one longitudinal end a respective flap section (7), arranged at an angle to the longitudinal direction of the trough and connected solely to the side wall (3), wherein the distance of the two flap sections (7) to one another decreases in the direction towards the nearer end of the trough.

3. A trough according to claim 2, **characterized in that** the two flap sections (7) are mounted with spring-bias on a vertical axis (8).

4. A trough according to claim 2 or 3, **characterized in that** the base plate (2) is designed to protrude into the area of the two flap sections (7), thus forming a guiding section (10).

5. A trough according to one of claims 1 to 4, **characterized in that** the base plate (2) is designed to project beyond the side walls (3) in the longitudinal direction of the trough at the front end (23) lying opposite the flap sections (7), thus forming a fixing section (11).

6. A trough according to claim 5, **characterized in that** two side parts (13), distanced from one another perpendicularly to the longitudinal direction of the trough and extending parallel to one another, are fastened to the fixing section (11), the side parts being foldable by means of a hinge (12) from an inserting position, elongating the side walls (3), to a sleeper removing position situated in the plane of the fixing section (11).

7. A trough according to one of claims 1 to 6, **characterized in that** fixing devices (15) for releasable connection with rails (16) of a track (6) are associated with the side walls (3).

## Revendications

1. Auge (1) pour effectuer le remplacement de traverses, se composant d'une section transversale en forme d'U par rapport à la direction longitudinale de l'auge avec deux parois latérales (3) orientées parallèlement l'une à l'autre dans la direction longitudinale de l'auge, positionnées perpendiculairement à une plaque de base (2) et assemblées à celle-ci, dont la distance (a) l'une par rapport à l'autre est plus grande que la largeur d'une traverse (5) à remplacer, et dont la hauteur (h) correspond à la hauteur de la traverse (5) à remplacer.

2. Auge suivant la revendication 1, **caractérisée en ce que** les deux parois latérales (3) présentent, à une extrémité longitudinale, chaque fois une partie rabattable (7) disposée en oblique par rapport à la direction longitudinale de l'auge et reliée exclusivement à la paroi latérale (3), la distance des deux parties rabattables (7) l'une par rapport à l'autre se réduisant en direction de la plus proche extrémité de l'auge.

3. Auge suivant la revendication 2, **caractérisée en ce que** les deux parties rabattables (7) sont mobiles de façon élastique autour d'un axe vertical (8).

4. Auge suivant la revendication 2 ou 3, **caractérisée en ce que** la plaque de base (2) est façonnée en saillie en formant une portion de guidage (10) dans la région des deux parties rabattables (7).

5. Auge suivant l'une quelconque des revendications 1 à 4, **caractérisée en ce que** la plaque de base (2) est façonnée en saillie à l'extrémité frontale (23) située à l'opposé des parties rabattables (7) en formant une portion de fixation (11) dans la direction longitudinale de l'auge au-delà des parois latérales (3).

6. Auge suivant la revendication 5, **caractérisée en ce qu'**à la portion de fixation (11) sont fixées deux parties latérales (13) écartées l'une de l'autre perpendiculairement à la direction longitudinale de l'auge et orientées parallèlement l'une à l'autre, qui peuvent être rabattues par une articulation (12) d'une position d'introduction prolongeant les parois latérales (3) à une position d'enlèvement de la traverse située dans le plan de la portion de fixation (11).

7. Auge suivant l'une quelconque des revendications 1 à 6, **caractérisée en ce que** des dispositifs de fixation (15) sont associés aux parois latérales (3) pour l'assemblage détachable à des rails (16) d'une voie (6).
